# FASCICULE DE BREVET EUROPEEN

(11) **EP 0 630 591 B1**
(45) Date de publication et mention de la délivrance du brevet: **26.11.1997**
(21) Numéro de dépôt: 94810343.7
(22) Date de dépôt: 10.06.1994
(51) Int. Cl.: A43B 5/04

(54) **Chaussure de ski**
Schischuh
Skiboot

(30) Priorité: 23.06.1993 FR 9307628
(43) Date de publication de la demande: 28.12.1994
(73) Titulaire: SKIS ROSSIGNOL S.A., F-38509 Voiron Cédex (FR)
(72) Inventeur: Marmonier, Gilles, F-38960 St Etienne de Crossey (FR)
(74) Mandataire: Meylan, Robert Maurice

(56) Documents cités:
- EP-A- 0 432 793
- CH-A- 585 530
- FR-A- 2 575 393
- FR-A- 2 610 797
- FR-A- 2 663 821
- FR-A- 2 684 011

## Description

La présente invention a pour objet une chaussure de ski en matière plastique comportant des moyens d'amortissement destinés à amortir les vibrations du ski transmises au skieur par les chaussures.

Il est connu qu'un ski glissant sur la neige est soumis à des chocs d'origines diverses et de toutes natures qui entraînent le ski en vibrations. Un ski est un élément relativement rigide capable de vibrer et possédant plusieurs fréquences propres susceptibles d'entraîner un phénomène de résonance qui a pour effet d'augmenter encore l'amplitude de ces vibrations. Ce phénomène vibratoire a été décrit en détail dans le brevet français 2 575 393 au nom du demandeur. Des études ont permis de distinguer essentiellement trois modes de vibrations se traduisant respectivement par la présence de deux, trois et quatre noeuds. Le premier mode prédomine dans un ski de slalom spécial, tandis que le troisième mode prédomine dans un ski de slalom géant. Si certaines vibrations sont néfastes, en nuisant à la stabilité, à l'accrochage et à la glisse du ski, tout au moins lorsqu'elles dépassent une certaine amplitude, la présence de certaines autres vibrations est au contraire favorable, un ski complètement amorti perdant ses caractéristiques essentielles de stabilité et d'accrochage. Dès lors, même dans le cas d'un ski équipé d'un dispositif amortiseur de vibrations tel que décrit dans le brevet FR 2 575 393, le ski est animé de vibrations qui sont transmises au skieur par la chaussure jouant le rôle d'interface. Dans le cas de skis non équipés de dispositifs amortiseurs, le skieur est bien entendu soumis à des vibrations plus importantes.

Jusqu'à aujourd'hui, les chaussures de ski étaient encore relativement souples et remplissaient la fonction d'amortisseur, c'est-à-dire d'élément dissipant l'énergie vibratoire. La tendance actuelle est toutefois de fabriquer des chaussures de plus en plus rigides dans le but d'augmenter la sensibilité du skieur aux mouvements du ski et la précision de la conduite du ski. Cette augmentation de la rigidité est obtenue par divers moyens, notamment par l'adjonction de parties ou d'éléments de renfort localisés. Ces parties de chaussure ou ces éléments rapportés présentent une rigidité telle qu'ils constituent des ponts de vibrations capables de transmettre les vibrations du ski au bas de la jambe du skieur. Ces vibrations, même s'il s'agit de microvibrations sont susceptibles, lorsqu'elles se produisent de façon prolongée, d'entraîner des traumatismes musculaires et/ou osseux.

Il a déjà été proposé de munir une chaussure de ski d'éléments amortisseurs constitués de plots en caoutchouc disposés à l'intérieur de la coque de la chaussure, respectivement sous le talon et sous l'avant-pied (FR-A-2 663 821 et CH-A-585 530). Ces amortisseurs sont certes efficaces, en ce qui concerne la dissipation de l'énergie vibratoire mais, en raison de la déformation du caoutchouc, ils réduisent l'efficacité de l'interface constituée par la chaussure, ce qui a pour effet de réduire la sensibilité du skieur aux mouvements du ski et la précision du guidage des skis. Ces amortisseurs en caoutchouc augmentent en outre le poids de la chaussure.

Du document FR-A-2 610 797 on connaît en outre une chaussure de ski dont la zone de la semelle coopérant avec les plaques d'appui de la fixation comporte des inserts élastiquement déformables situés de part et d'autre d'une nervure rigide, dans le but d'absorber les chocs et les vibrations tout en conservant dans ladite zone une certaine rigidité pour le contrôle du ski. L'appui de la chaussure se faisant toutefois sur tout sur le côté de la semelle, ces inserts ont donc également pour effet de réduire la sensibilité et la précision du guidage des skis.

FR-A-2 684 011 décrit une planche de glisse sur neige, telle que ski ou surf, munie d'au moins un amortisseur de vibrations à matériaux viscoélastique et plaque de contrainte.

Dans des chaussures d'athlétisme, il est par ailleurs connu de créer un amortissement au moyen d'air, de liquide ou de caoutchouc mou. Ces moyens d'amortissement présentent les mêmes inconvénients que les amortisseurs en caoutchouc de la chaussure susmentionnée.

D'autre part, lorsqu'on considère les modes vibratoires du ski, on constate que pour les modes principaux entrant en considération, on a toujours un ventre de vibration dans la zone des fixations. La chaussure est donc particulièrement exposée aux vibrations du ski. La semelle de la chaussure et les fixations avant et arrière constituent en outre un système rigide dans une zone présentant un ventre de vibration dans une direction perpendiculaire aux skis, c'est-à-dire d'amplitude maximale. Cette vibration est également transmise aux pieds du skieur par la semelle de la chaussure qui est beaucoup plus rigide que le reste de la chaussure.

Cette vibration se traduit en outre par une variation périodique de la distance entre la butée avant et la talonnière de la fixation, c'est-à-dire une vibration de la semelle de la chaussure parallèlement au ski.

La présente invention a pour but d'amortir les vibrations de la chaussure elle-même, c'est-à-dire d'empêcher la transmission des vibrations du ski à la jambe du skieur par la chaussure, mais sans perte de sensibilité et de précision de guidage du ski.

A cet effet, dans la chaussure selon l'invention, les moyens d'amortissement sont constitués d'au moins un élément amortisseur de vibrations constitué d'au moins un matériau viscoélastique associé à une pièce rigide de contrainte et fixé sur la chaussure.

La pièce rigide est, par exemple, une plaquette de contrainte fixée sur une partie rigide de la chaussure par l'intermédiaire du matériau viscoélastique.

L'une de ces parties rigide est évidemment la semelle. Il peut donc être judicieux de fixer l'élément amortisseur sur la semelle, bien entendu sur une partie qui n'est pas en contact avec le ski ou la fixation, car l'élément amortisseur ne doit pas constituer un support anti-vibratoire, car on retrouverait alors à nouveau les inconvénients des plots en caoutchouc de l'art antérieur.

Selon un mode d'exécution préféré de l'invention l'élément amortisseur est relié à la chaussure par le matériau viscoélastique surmonté d'une plaque rigide de contrainte en matériau à haut module d'élasticité.

Le dessin annexé représente un exemple non limitatif de réalisation de l'élément ammortisseur et des exemples de localisation d'un tel élément amortisseur sur une chaussure.

La figure 1 est une vue en coupe d'un élément amortisseur.

La figure 2 représente une chaussure dont la semelle est munie d'un élément amortisseur.

La figure 3 représente un deuxième exemple de localisation de l'élément amortisseur.

La figure 4 représente un troisième exemple de localisation de l'élément amortisseur.

Les figures 5 et 6 représentent une quatrième forme d'exécution, la figure 6 étant une coupe partielle selon VI-VI de la figure 5.

L'élément amortisseur représenté à la figure 1 est constitué d'une plaque rigide de contrainte 1 sur laquelle est collée une couche de matériau viscoélastique 2. Les épaisseurs représentées ne sont pas les épaisseurs réelles. La plaque rigide 1 présente avantageusement un module d'élasticité E supérieur à 10⁴ MPa et une épaisseur comprise entre 0,5 et 2 mm, par exemple 1 mm. Le matériau de la plaque rigide 1 est choisi dans le groupe comprenant les alliages d'aluminium, les alliages d'aluminium-zinc, magnésium connus sous le nom de la marque déposée ZICRAL de la société CEGEDUR-PECHINEY, les matériaux thermodurcissables stratifiés armés de fibres de verre ou de carbone, les matériaux thermoplastiques armés de fibres de verre ou de carbone.

Le matériau viscoélastique 2 est, par exemple, un caoutchouc butyle ou un élastomère de synthèse, tel que le NEPURANE PI 2010, ceux-ci utilisés seuls, en mélange ou chargés. L'élément viscoélastique 2 peut être constitué d'une feuille élémentaire ou d'un empilement de plusieurs feuilles élémentaires viscoélastiques de même caractéristique ou de caractéristiques différentes. Dans ce dernier cas, les propriétés d'amortissement de chacune des feuilles seront décalées en température pour une fréquence de vibrations donnée ou décalées en fréquence pour une température donnée, de manière à tenir compte de la variation de la fréquence propre de la partie vibrante de la chaussure en fonction de la température. L'épaisseur de la couche viscoélatique 2 est de 1 à 2 mm.

La figure 2 représente une chaussure vue de dessous dont la semelle 3 est munie d'un élément amortisseur 4 tel que décrit ci-dessus, cet élément amortisseur se présentant sous la forme d'une plaquette collée par sa partie viscoélastique 2 sur une partie plane 3a de la semelle 3 en retrait des faces d'appui de cette semelle sur le ski.

La figure 3 représente une chaussure de ski à quatre boucles dont la coque 5 est munie d'une pièce de renforcement 6 en forme de bande s'étendant obliquement d'un côté à l'autre de la semelle 3 en passant au-dessus du talon. Cette bande de renforcement 6 constitue une partie vibrante favorisant la transmission des vibrations du ski à la jambe du skieur. C'est donc sur cette partie 6 qu'est fixée une plaquette amortisseur 7 analogue à l'élément amortisseur décrit précédemment.

Dans cette même chaussure, sur la partie rigidifiante 6 est articulée une pièce 8 en forme d'arceau qui rigidifie la tige de la chaussure. Cette partie constitue également un élément vibrant et il peut être judicieux de fixer un élément amortisseur 7 sur cette partie 8 (fig. 4).

Selon le cas, il sera utile et efficace de fixer un élément amortisseur dans une zone du talon ou de l'extrémité avant de la chaussure située hors des zones normalisées.

L'élément amortisseur peut être une pièce constitutive de la chaussure. Un exemple sera décrit en relation avec les figures 5 et 6. La chaussure représentée est, en apparence, identique aux chaussures représentées aux figures 3 et 4 (sans la plaquette VAS). Elle en diffère cependant par la pièce de renforcement 6 désignée par 6' dans cette dernière forme d'exécution. La pièce 6' est ici très rigide, par exemple en métal. Elle constitue un élément rigidifiant, s'opposant au gonflement transversal de la coque lors de la flexion de la chaussure. Une telle pièce est donc propre à transmettre les vibrations. Elle pourrait être munie de plaquettes d'amortissement telle que la plaquette 7, mais selon cette forme d'exécution, c'est la pièce 6' qui constitue elle-même un élément amortisseur. A cet effet, elle est constituée d'une bande métallique 61 revêtue d'une couche en matériau viscoélastique 62, de la même manière que la plaquette représentée à la figure 1. Le matériau 62 est en outre en contact avec la coque 5.

## Revendications

1. Chaussure de ski en matière plastique comportant des moyens d'amortissement (1,2 ; 61,62) destinés à amortir les vibrations du ski transmises au skieur par les chaussures, caractérisée en ce que les moyens d'amortissement sont constitués d'au moins un élément amortisseur de vibrations constitué d'au moins un matériau viscoélastique (2; 62) associé à une pièce rigide de contrainte (1; 61) et fixé sur la chaussure.

2. Chaussure de ski selon la revendication 1, caractérisée en ce que la pièce rigide est une plaque de contrainte (1) fixée sur une partie rigide (3; 6; 8) de la chaussure par l'intermédiaire du matériau viscoélastique.

3. Chaussure de ski selon la revendication 1, caractérisée en ce que la pièce rigide est une partie constitutive (61) de la chaussure.

4. Chaussure de ski selon la revendication 3, caractérisée en ce que ladite partie constitutive (61) de la chaussure est une pièce de renforcement en forme de bande s'étendant obliquement d'un côté à l'autre de la semelle en passant au-dessus du talon.

5. Chaussure de ski selon la revendication 2, caractérisée en ce que l'élément amortisseur (4) est fixé sur la semelle.

6. Chaussure de ski selon la revendication 2, comprenant un élément de renfort (6, 8) destiné à rigidifier la chaussure, caractérisée en ce que l'élément amortisseur (7) est fixé sur cet élément de renfort.

7. Chaussure de ski selon la revendication 2, caractérisée en ce que l'élément amortisseur est fixé à l'avant de la coque et/ou au talon.

8. Chaussure de ski selon l'une des revendications 1 à 7, caractérisée en ce que la pièce rigide (1) présente un module d'élasticité E supérieur à 10⁴ MPa et une épaisseur comprise entre 0,5 et 2 mm.

9. Chaussure de ski selon l'une des revendications 1 à 8, caractérisée en ce que le matériau viscoélastique (2) est choisi dans le groupe comprenant les caoutchoucs butyles, les élastomères de synthèse, seuls ou en mélange ou chargés.

## Claims

1. Ski boot made of plastic material comprising damping means (1,2;61,62) for damping the vibrations of the ski transmitted to the skier by the boots, characterised in that the damping means are constituted by at least a vibration damping element consisting of at least a viscoelastic material (2;62) combined with a rigid stress piece (1;61) and fixed on the boot.

2. Ski boot according to claim 1, characterised in that the rigid piece is a stress plate (1) fixed on a rigid part (3;6;8) of the boot via the viscoelastic material.

3. Ski boot according to claim 1, characterised in that the rigid piece is a constitutive part (61) of the boot.

4. Ski boot according to claim 3, characterised in that said constitutive part (61) of the boot is a strip-shaped reinforcing piece extending obliquely from one side of the sole to the other passing over the heel.

5. Ski boot according to claim 2, characterised in that the damping element (4) is fixed on the sole.

6. Ski boot according to claim 2, comprising a reinforcing element (6,8) for stiffening the boot, characterised in that the damping element (7) is fixed on said reinforcing element.

7. Ski boot according to claim 2, characterised in that the damping element is fixed to the front end of the shell and/or to the heel.

8. Ski boot according to any of claim 1 to 7, characterised in that the rigid piece (1) has a modulus of elasticity E greater than 10⁴ MPa and a thickness comprised between 0,5 and 2 mm.

9. Ski boot according to any of claims 1 to 8, characterised in that the viscoelastic material (2) is chosen from the group comprising butyl rubbers, synthetic elastomers, individually or as mixtures or containing fillers.

## Patentansprüche

1. Skischuh aus Kunststoff, mit Dämpfungsmitteln (1, 2; 61, 62), die dazu bestimmt sind, die von den Schuhen auf den Skiläufer übertragenden Schwingungen des Skis zu dämpfen, dadurch gekennzeichnet, dass die Dämpfungsmittel aus wenigstens einem Schwingungsdämpfungselement bestehen, welches aus wenigstens einem viskoelastischen Material (2; 62) besteht, das mit einem starren Spannungsstück (1; 61) verbunden und auf dem Schuh befestigt ist.

2. Skischuh nach Anspruch 1, dadurch gekennzeichnet, dass das starre Stück eine Spannungsplatte (1) ist, die mittels des viskoelastischen Materials auf einem starren Teil (3; 6; 8) des Schuhs befestigt ist.

3. Skischuh nach Anspruch 1, dadurch gekennzeichnet, dass das starre Stück ein Bestandteil (61) des Schuhs ist.

4. Skischuh nach Anspruch 3, dadurch gekennzeichnet, dass der erwähnte Bestandteil (61) des Schuhs ein Verstärkungsstück in Form eines Bandes ist, welches sich schräg von einer zur anderen Seite der Sohle, oberhalb des Absatzes verlaufend, erstreckt.

5. Skischuh nach Anspruch 2, dadurch gekennzeichnet, dass das Dämpfungselement (4) auf der Sohle befestigt ist.

6. Skischuh nach Anspruch 2, mit einem Verstärkerelement (6, 8), das dazu bestimmt ist, den Schuh zu versteifen, dadurch gekennzeichnet, dass das Dämpfungselement (7) auf diesem Verstärkungselement befestigt ist.

7. Skischuh nach Anspruch 2, dadurch gekennzeichnet, dass das Dämpfungselement vorn auf der Schale und/oder am Absatz befestigt ist.

8. Skischuh nach einem der Ansprüche 1 bis 7, dadurch gekennzeichnet, dass das starre Stück (1) einen Elastizitätsmodul E, der grösser ist als 10⁴ MPa, und eine Dicke zwischen 0,5 und 2 mm aufweist.

9. Skischuh nach einem der Ansprüche 1 bis 8, dadurch gekennzeichnet, dass das viskoelastische Material (2) aus der Materialgruppe gewählt ist, welche Butylkautschuke sowie synthetische Elastomere, allein oder als Mischung oder mit Füller, enthalten.
